# EUROPÄISCHE PATENTSCHRIFT

(11) **EP 0 340 428 B1**
(45) Veröffentlichungstag und Bekanntmachung des Hinweises auf die Patenterteilung: **04.03.1992**
(21) Anmeldenummer: 89104455.4
(22) Anmeldetag: 14.03.1989
(51) Int. Cl.: B41F 31/14

(54) **Zwischengetriebe zur Übertragung einer Drehbewegung in die Hin-und Herbewegung einer Walze in Farb- und/oder Feuchtwerken von Offsetdruckmaschinen**
Intermediate drive for the transfer of a rotary motion to a reciprocating motion of a roller in the inking and/or damping unit of a rotary offset press
Transmission intermédiaire pour transférer un mouvement rotatif dans le va-et-vient d'un rouleau dans le dispositif d'encrage et/ou de mouillage des imprimeries rotatives

(30) Priorität: 03.05.1988 DE 3814927
(43) Veröffentlichungstag der Anmeldung: 08.11.1989
(73) Patentinhaber: M.A.N.-ROLAND Druckmaschinen Aktiengesellschaft, 63012 Offenbach (DE)
(72) Erfinder: Hummel, Peter, D-6050 Offenbach/Main (DE); Höll, Roland, D-6108 Weiterstadt (DE)
(74) Vertreter: Marek, Joachim, Dipl.-Ing.

(56) Entgegenhaltungen:
- EP-A- 0 085 748
- EP-A- 0 189 827

## Beschreibung

Die Erfindung betrifft ein Zwischengetriebe zur Übertragung einer Drehbewegung in eine Hin- und Herbewegung eines außerhalb des Getriebes gelagerten anzutreibenden Teiles mit veränderlicher Phasenlage von Antrieb zu Abtrieb, insbesondere einer Walze in Farb- und/oder Feuchtwerken von Offsetdruckmaschinen nach dem Oberbegriff des ersten Patentanspruches.

Ein Zwischengetriebe vorstehend spezifizierter Gattung ist aus der DE-PS 800 264 bekannt. Das Getriebe verwendet ein Kardankreispaar (siehe Fig. 3 und 4) mit einem einstellbaren Kranz, der eine Innenverzahnung aufweist. Das Zwischengetriebe erlaubt in besonders platzsparender Weise die Veränderung des Ausschlages einer Hin- und Herbewegung und zugleich die Veränderung der Phasenlage von Antrieb zu Abtrieb. In dem einstellbaren Kranz mit Innenverzahnung wird ein über einen Kurbelzapfen angetriebenes Planetenrad platzsparend aufgenommen. Von Nachteil ist jedoch, daß das Untersetzungsverhältnis des Zwischengetriebes mit 1:2 gleich konstant festliegt. Nur so beschreibt der als Abtriebszapfen des Kardankreispaares ausgebildete Punkt am einfach großen Planetenrad eine durch die Mitte des doppelt großen innenverzahnten Kranzes gehende Gerade, wobei mittels eines Gleitsteines der als Abtriebszapfen des Kardankreispaares am Planetenrad ausgebildete Punkt mittels eines Gleitsteines in einem Längsschlitz eines Schwinghebels gleitet. Durch den Ausschlag der so erzeugten, hin- und herschwingenden Bewegung mit gleitender Führung tritt Unruhe und infolge Spiel Verschleiß auf. Für schnelle Maschinen ist dieses gattungsbildende Zwischengetriebe mit veränderlicher Phasenlage von Antrieb zu Abtrieb deshalb nicht geeignet.

Zwischengetriebe mit veränderlicher Phasenlage von Antrieb zum Abtrieb, welche unterschiedliche Übersetzungsverhältnisse und ausschließlich drehbar angeordnete Getriebeglieder aufweisen, die spielfrei und verschleißfrei lagerbar sind, sind an sich bekannt, z.B. aus der DE-OS 2 228 939. Bei diesem Zwischengetriebe handelt es sich um ein Getriebe mit veränderlicher Phasenlage für die axiale Verreibebewegung von zwei gegeneinander changierenden Reibwalzen in Farbwerken. Von Nachteil ist, daß das Antriebsteil derartiger Zwischengetriebe einen hohen Platzaufwand erfordert, so daß es nicht auf der Antriebsseite einer Offsetdruckmaschine untergebracht werden kann.

Es ist Aufgabe der Erfindung, das besonders wenig Platz beanspruchende Zwischengetriebe genannter Gattung so zu einem kardanähnlichen Rädergetriebe weiterzubilden, daß bei drehbarer Anordnung sämtlicher Getriebeglieder die Untersetzung abweichend von 1:2 vorgebbar ist.

Erfindungsgemäß wird die Aufgabe gemäß dem Kennzeichen des ersten Patenanspruches gelöst. Weiterbildungen ergeben sich aus den Unteransprüchen.

Das erfindungsgemäße Zwischengetriebe weist wesentliche Vorteile auf. Zunächst ist es besonders platzsparend und kann deshalb auf der Antriebsseite einer Offsetdruckmaschine untergebracht werden. Ferner ist es durch die Möglichkeit der Verwendung ausschließlich spielfreier, verschleißfester Lager, d.h. durch Verzicht auf die gleitende Führung am Getriebeabtriebsteil und dadurch daß die An- und Abtriebsdrehrichtungen gleich bleiben, für schnellaufende Maschinen besonders geeignet, wobei eine variable (z.B. ganzzahlige) Untersetzung der Drehbewegung, z.B. 1:2, 1:3, 1:4, 1:8 realisierbar ist.

Die Erfindung soll nachstehend anhand der Zeichnungen an einem Ausführungsbeispiel näher beschrieben werden.

Es zeigt:
Fig. 1 eine Seitenansicht eines Druckwerkes mit einem Reibwalzenantrieb in einem Farbwerk einer Offsetdruckmaschine,
Fig. 2 das erfindungsgemäße Zwischengetriebe in einem Längsschnitt,
Fig. 3 den Schnitt A-A nach Fig. 2.

Von einer angetriebenen Farbkastenwalze 17 einer Offsetdruckmaschine nimmt eine pendelartig hin- und herschwingende Heberwalze 16 frische Druckfarbe ab und übergibt diese an eine Reibwalze 15. Von der Reibwalze 15 führt der Farbfluß über eine Farbzuführwalze 14 auf eine weitere Reibwalze 12. Diese Reibwalze 12 teilt den Farbfluß in zwei Farbströme auf, von denen der eine auf eine Abzweigwalze 11 und der andere auf eine Abzweigwalze 13 geführt wird. Der erste Teilfarbfluß wird über die Abzweigwalze 13 und eine Farbtransportwalze 8 auf zwei vordere Farbauftragwalzen 3, 4 geleitet. Der zweite Farbstrom wird über die Abzweigwalze 11 und eine Reibwalze 7 auf die erste Auftragwalze 3 und zusätzlich auf eine weitere Farbauftragwalze 2 geleitet. Die Farbauftragwalzen 2 bis 4 färben eine Offsetdruckplatte, die auf dem Plattenzylinder 1 aufgespannt ist, ein. Der zweiten Auftragwalze 4 folgt in Drehrichtung des Plattenzylinders 1 gesehen eine hintere Farbauftragwalze 5 und wahlweise eine weitere Farbauftragwalze 6. Auf den Farbauftragwalzen 4 und 5 rollt eine weitere Reibwalze 9 und auf den Farbauftragwalzen 5, 6 ist eine kunststoffbeschichtete Farbtransportwalze 10 als Reiterwalze aufgesetzt. Die Reibwalzen 7, 9, 12 werden durch ein zwischen diesen angeordnetes Zentralzahnrad 38 in Drehung versetzt, daß seinerzeit vom Plattenzylinder 1 angetrieben ist. Die Reibwalze 15 wird über ein weiteres nicht dargestelltes Zentralzahnrad ebenfalls angetrieben.

Aus den Figuren 2 und 3 ist erkennbar, daß das durch einen Stift 30 befestigte Zentralzahnrad 38 zur Übertragung seiner Drehbewegung in die achsiale Hin- und Herbewegung der Reibwalzen 7, 9, 12 und 15 auf dem koaxialen Wellenzapfen 39 einer parallel zu den Achsstummeln 72 bis 74, 76 der Reibwalzen 7, 9, 12, 15 verlaufenden Antriebswelle 37 sitzt, während auf einem exzentrischen Zapfen 40 der Antriebswelle 37 ein Planetenrad 43 sitzt.

Auf dem koaxialen Wellenzapfen 39 der Antriebswelle 37 ist über Lager ferner ein Zahnkranz 44 drehbar angeordnet, der über eine an seiner Außenkontur vorgesehende Verzahnung und ein in diese eingreifendes Zahnritzel 45 verstellbar ist. Das Zahnritzel 45 ist auf einer in einer Halteplatte 75 des Maschinengestells 41 drehbar gelagerten Verstellwelle 46 befestigt, wobei die Stellwelle von außerhalb von Hand oder auch motorisch im Maschinenlauf verdrehbar ausgebildet und in dieser Position blockierbar ist.

Anstelle des Zahnritzels 45 kann auch ein anderes selbsthemmendes oder dgl. Teil, z.B. eine Schnecke, eingesetzt werden, die mit einer Schneckenradverzahnung am Zahnkranz 44 selbsthemmend zusammenwirkt. Ebenso ist es denkbar, ein Kettenrad anstelle des Zahnritzels 45 zum Antrieb der Verstellwelle 46 einzusetzen.

Erfindungsgemäß befinden sich am Zahnkranz 44 im Abstand a um die Antriebsachse 56 des koaxialen Wellenzapfens 39 der Antriebswelle 37 Bohrungen 61 bis 63. Diese sind um den gleichen Winkelbetrag zueinander versetzt angeordnet, z.B. sind die in der Fig. 3 zu erkennenden drei Bohrungen jeweils um 120° versetzt.

Das Planetenrad 43 sitzt fest auf einem abgesetzten Bund einer Scheibe 48, die drehbar auf dem exzentrischen Zapfen 40 der Antriebswelle 37 gelagert ist. An der Scheibe 48 befinden sich im gleichen Abstand a um die Zapfenmitte 49 mehrere Rollen 50 bis 52. Die Rollen 50 bis 52 sind ebenfalls um den gleichen Winkelbetrag α = 120° zueinander versetzt angeordnet. Die Rollen stützen sich auf der Innenfläche der Bohrungen 61 bis 63 ab und rollen auf deren Oberfläche, wobei sich deren Achsen 53 bis 55 auf einer Kreisbahn 58 bis 60 bewegen.

Der Abstand der Achsen 64 bis 66 jeder Bohrung 61 bis 63 zu den Achsen 53 bis 55 jeder Rolle 50 bis 52 muß gleich dem Abstand e der Antriebsachse 56 der Antriebswelle 37 zur Zapfenmitte 49 des exzentrischen Zapfens 40 gewählt werden, um eine einwandfreie Übertragungsgüte des Getriebes zu gewährleisten. Der Radius der Bohrungen 61 bis 63 errechnet sich somit aus der Summe der Exzentrizität des Planetenrades 43 und dem Radius der Kurvenrollen 50 bis 52.

Fluchtend zum Zahnkranz 44 ist als Getriebeabtriebsteil ein mit einer Innenverzahnung 47 versehenes Sonnenrad 42 drehbar gelagert, in welche das Planetenrad 43 eingreift.

Zur Übertragung der Drehbewegung des Sonnenrades 42 in die Hin- und Herbewegung von Reibwalzen in Achsrichtung mit veränderlichem Hub, z.B. Reibwalzen in Feucht- und Farbwerken von Offsetdruckmaschinen, ist durch eine Schraube 21 verstellbar und feststellbar in einer Nut 22 des Sonnenrades 42 ein Nutenstein 23 geführt. Auf der Schraube 21 ist über ein Lager ein Schwinghebel 20 drehbar aufgenommen, dessen Bewegung über Koppelelemente 24 bis 29. 31 bis 36 in an sich bekannter Weise auf die Achsstummel 70 bis 72, 76 der Reibwalzen 7, 9, 12, 15 übertragen wird.

Bei Rotation der Antriebswelle 37 und Blockieren des Zahnkranzes 44 mittels des Zahnritzels 45 wird eine gleichmäßige Untersetzung im Zwischengetriebe erzielt. Die Größe der Untersetzung errechnet sich dabei aus 1 minus dem Quotienten aus der Zähnezahl Z₂ des Planetenrades 43 und der Zähnezahl Z₁ des Sonnenrades 42. Beträgt beispielsweise Z₁=32 und Z₂=24, wird eine Untersetzung von 1:4 erreicht, die sich errechnet aus 1 minus 24:32 = 0,25.

Sobald zunächst geringfügig vorhandes Spiel beim Anlaufen der Rollen 50 bis 52 auf die Oberfläche der Bohrungen 61 bis 63 beseitigt ist, läuft das Innengetriebe mit konstanter Untersetzung spielfrei bei ruhigem Bewegungsablauf.

Andere Untersetzungsverhältnisse sind wählbar, ohne daß die Übertragungsgüte des extrem raumsparenden kardanähnlichen Rädergetriebes nachteilig beeinflußt wird.

Während der Rotation der Antriebswelle 37 wird das Verdrehen des Planetenrades 43 auf dem exzentrischen Zapfen 40 durch die Rollen 50 bis 52 verhindert. Die Rollen 50 bis 52 stützen sich nämlich in den Bohrungen 61 bis 63 des Zahnrades 44 ab und rollen gleichmäßig auf deren Oberfläche. Das bedeutet, daß der Mittelpunkt des Planetenrades 43, zugleich Zapfenmitte 49 des exzentrischen Zapfens 40 auf einer Kreisbahn 57 rotiert, deren Radius der Exzentrizität e entspricht (Kurbelkreis).

Außer der Zapfenmitte 49 des exzentrischen Zapfens 40 beschreiben auch die Achsen 53 bis 55 der Rollen 50 bis 51 eine Kreisbahn 58 bis 60, deren Radius ebenfalls der Exzentrizität e entspricht.

Mit gleicher Drehrichtung wird die Bewegung des so umlaufenden Planetenrades 43 auf das Sonnenrad 42 übertragen.

Wird der Zahnkranz 44 durch Verdrehen des Zahnritzels 45 mittels der Verstellwelle 46 in eine andere Winkellage gegenüber dem Zentralzahnrad 38, d.h. auch gegenüber dem mit dem Zentralzahnrad 38 kämmenden Antriebszahnrad des Plattenzylinders 1 gebracht, so ändert sich die Phasenlage von Antrieb zu Abtrieb. Der an das umlaufende Sonnenrad 42 abtriebsseitig angekoppelte Kurbeltrieb 18 oder ein vergleichbarer eine Hin- und Herbewegung erzeugender Abtrieb wird dabei hinsichtlich des Ausschlages der Bewegung nicht beeinflußt. Somit können die Phasenlage und ein Hub bzw. der Ausschlag der hin- und hergehenden Bewegung unabhängig voneinander eingestellt werden. Die Bedeutung einer derartigen Verstellmöglichkeit ist in der DE-OS 2 228 939 beschrieben.

In der in Fig. 2 und 3 dargestellten Lage des Kurbeltriebes 18 erfolgt kein Ausschlag am Schwinghebel 20, d.h. es kann keine Hin- und Herbewegung erzeugt werden. Grund dafür ist, daß in dieser Nullstellung des Getriebes die Abtriebsachse 19 der Schraube 21 so angeordnet ist, daß sie mit der Antriebsachse 56 der Antriebswelle 37 fluchtet. Durch Verschieben und Feststellen der Antriebsachse 19 des auf der Schraube 21 drehbar gelagerten Lagerhebels 20 gemeinsam mit dem auf der Schraube 21 sitzenden Nutenstein 23 in der Nut 22 des Sonnrades 42 kann die Lage der Abtriebsachse 19 zur Antriebsachse 37 geändert werden. Je nach Größe der Exzentrizität im Kurbeltrieb 18 bzw. des gewählten Kurbelradius wird die Hin- und Herbewegung unabhängig von der jeweils eingestellten Phasenlage des Zwischengetriebes verstellbar eingeleitet.

Die Übertragung der Bewegung des Schwinghebels 20 auf die Achsstummel 70 bis 72, 76 der Reibwalzen 7, 9, 12, 15 zu deren Hin- und Herbewegung entspricht dem üblichen Stand der Technik und wird nachstehend nur kurz erläutert. Als Antrieb für die Hin- und Herbewegung sind die als Koppelelemente 24 bis 36 vorstehend bezeichneten Teile, nämlich übliche Kipphebel 25 bis 27 vorgesehen, welche über Lagerzapfen 24, 28, 29 und Lager am Maschinengestelle 41 gelagert sind. Die Kipphebel 25 und 26 werden über zugeordnete Hebelsysteme 31, 32 und der Kipphebel 27 direkt vom Lagerzapfen 24 bewegt, an welchem der Schwinghebel 20 angreift. An den Kipphebeln 25 bis 27 sind Rollen 33 bis 36 gelagert, die in ein nicht näher dargestelltes Führungsscheibenpaar in bekannter Weise angreifen, das auf jedem Achsstummel 70 bis 72, 76 der Reibwalzen 7, 9, 12, 15 angeordnet ist.

Das erfindungsgemäße Zwischengetriebe mit veränderbarer Phasenlage von Antrieb zu Abtrieb läßt sich durch Austausch des Kurbeltriebes 18 gegen ein in der Zeichnung nicht dargestelltes, bekanntes Kurvenscheibengetriebe auch zur Umwandlung einer Drehbewegung in die Pendelbewegung einer Heberwalze mit veränderlicher Phasenlage, z.B. in Farbwerken einsetzen. Hierzu wird die Kurvenscheibe am Sonnenrad 42 befestigt und deren Bewegung in bekannter Weise auf einen mit der Walzenachse der Heberwalze verbundenen, nicht dargestellten Rollenhebel übertragen.

Eine weitere Anwendungsmöglichkeit wäre die Steuerung von Schaltbewegungen von Teilen, z.B. die schrittweise Schaltung einer Duktorwalze in Farbwerken.

Ganz allgemein ist das erfindungsgemäße kardanähnliche Zwischengetriebe für Anwendungsfälle mit großen Übersetzungen einsetzbar, in denen in extrem raumsparender Bauweise der Arbeitszeitpunkt einer mit dem Zwischengetriebe verbundenen Vorrichtung bei laufender Maschine verstellt werden soll, ohne durch die Verstellung den Ausschlag bzw. Hub der hin- und herschwingenden Bewegung zu beeinflussen.

### Bezugszeichenliste

1 Plattenzylinder
2 Farbauftragwalze
3 Farbauftragwalze
4 Farbauftragwalze
5 Farbauftragwalze
6 Farbauftragwalze
7 Reibwalze
8 Farbtransportwalze
9 Reibwalze
10 Farbtransportwalze
11 Abzweigwalze
12 Reibwalze
13 Abzweigwalze
14 Farbzuführwalze
15 Reibwalze
16 Heberwalze
17 Duktorwalze
18 Kurbeltrieb
19 Abtriebsachse
20 Schwinghebel
21 Schraube
22 Nut
23 Nutenstein
24 Lagerzapfen
25 Kipphebel
26 Kipphebel
27 Kipphebel
28 Lagerzapfen
29 Lagerzapfen
30 Stift
31 Hebelsystem
32 Hebelsystem
33 Rolle
34 Rolle
35 Rolle
36 Rolle
37 Antriebswelle
38 Zentralzahnrad
39 Wellenzapfen
40 exzentrischer Zapfen
41 Maschinengestell
42 Sonnenrad
43 Planetenrad
44 Zahnkranz
45 Zahnritzel
46 Verstellwelle
47 Innenverzahnung
48 Scheibe
49 Zapfenmitte
50 Rolle
51 Rolle
52 Rolle
53 Achse
54 Achse
55 Achse
56 Antriebsachse
57 Kreisbahn
58 Kreisbahn
59 Kreisbahn
60 Kreisbahn
61 Bohrung
62 Bohrung
63 Bohrung
64 Achse
65 Achse
66 Achse
67 Kreisbahn
68 Kreisbahn
69 Kreisbahn
70 Achsstummel
71 Achsstummel
72 Achsstummel
73 Feuchtwerkswalzen
74 Feuchtwerkswalzen
75 Halteplatte
76 Achsstummel

## Patentansprüche

1. Zwischengetriebe zur Übertragung einer Drehbewegung in die Hin- und Herbewegung eines außerhalb des Getriebes gelagerten anzutreibenden Teiles mit veränderlicher Phasenlage von Antrieb zu Abtrieb, insbesondere einer Walze in Farb- und/oder Feuchtwerken von Offsetdruckmaschinen, bei dem auf einem exzentrischen Zapfen einer Antriebswelle ein Planetenrad sitzt, während auf dem koaxialen Wellenzapfen der Antriebswelle ein Zahnkranz drehbar angeordnet ist, der über eine an der Außenkontur vorgesehene Verzahnung und eine in diese eingreifende Verzahnung eines Ritzels oder dgl. verstellbar ist, das auf einer im Maschinengestell drehbar gelagerten Verstellwelle sitzt, die von außerhalb von Hand oder motorisch im Maschinenlauf verdrehbar und blockierbar ist, **dadurch gekennzeichnet**,
daß am Zahnkranz (44) sich im Abstand a um die Antriebsachse (56) der Antriebswelle (37) Bohrungen (61 bis 63) befinden, die um den gleichen Winkelbetrag α zueinander versetzt angeordnet sind, daß das Planetenrad (43) auf einem abgesetzten Bund einer Scheibe (48) sitzt, die drehbar auf dem exzentrischen Zapfen (40) der Antriebswelle (37) gelagert ist, daß an der Scheibe (48) sich im Abstand a um die Zapfenmitte (49) mehrere Rollen (50 bis 52) befinden, die gleichfalls um den gleichen Winkelbetrag α zueinander versetzt angeordnet sind und auf der Innenfläche der Bohrungen (61 bis 63) abrollen, daß ferner der Abstand der Achsen (64 bis 66) der Bohrungen (61 bis 63) zu den Achsen (53 bis 55) der Rollen (50 bis 52) gleich dem Abstand e der Antriebsachse (56) der Antriebswelle (37) zur Zapfenmitte (49) des exzentrischen Zapfens (40) gewählt ist und daß fluchtend zum Zahnkranz (44) ein mit einer Innenverzahnung (47) versehenes Sonnenrad (42) als Getriebeabtriebsteil drehbar gelagert ist, in welche das Planetenrad (43) eingreift.

2. Zwischengetriebe nach Anspruch 1, **dadurch gekennzeichnet**,
daß zur Übertragung der Drehbewegung des Sonnenrades (42) in die Hin- und Herbewegung von Reibwalzen in Achsrichtung mit veränderlichem Hub ein Nutenstein (23) durch eine Schraube (21) verstellbar und feststellbar in einer Nut (22) des Sonnenrades (42) geführt ist und daß auf der Schraube (21) über ein Lager ein Schwinghebel (20) drehbar aufgenommen ist, dessen Bewegung über Koppelelemente (24-29, 31-36) auf die Achsstummel (70 bis 72, 76) der Reibwalzen (7, 9, 12, 15) übertragbar ist.

3. Zwischengetriebe nach Anspruch 1, **dadurch gekennzeichnet**,
daß zur Übertragung der Drehbewegung des Sonnenrades (42) in die Pendelbewegung einer Heberwalze eine Kurvenscheibe am umlaufenden Sonnenrad (42) stirnseitig befestigt ist, auf der die Rolle eines mit der Walzenachse verbundenen Rollenhebels abrollt.

## Claims

1. Intermediate drive for transfer of a rotational movement into the to and fro movement of a part mounted outside the drive which is to be driven with variable phase position from drive to drive, particularly a roller in inking and/or damping units of offset printing presses in which, on an eccentric pin of a drive shaft, a planet wheel sits while, on the coaxial roller pin of the drive shaft, a toothed ring is rotatably arranged which is adjustable by means of a toothing provided on the external contour and a pinion or the like engaging in this toothing, which is seated on an adjusting shaft rotationally mounted in the machine frame, which can be rotated and locked from outside by hand or by motor with machine running, characterised in that,
on the toothed ring (44) at a distance a from the drive axle (56) of the drive shaft (37) bores (61 to 63) are located which are arranged offset by the same angular amount α relative to one another, that the planet wheel (43) is seated on a reduced collar of a disc (48) which is mounted rotatably on the eccentric pin (40) of the drive shaft (37), that against the disc (48) there are located at a distance a about the centre of the pin (49) several rollers (50 to 52) which likewise are arranged offset relative to one another by the same angular amount α, and which roll off on the inner surface of the bores (61 to 63), that furthermore the distance of the axes (64 to 66) of the bores (61 to 63) to the axes (53 to 55) of the rollers (50 to 52) is chosen equal to the distance e of the drive axis (56) of the drive shaft (37) to the centre of the pin (49) of the eccentric pin (40) and that flush to the toothed ring (44) a sun wheel (42) provided with an interior toothing (47) is rotationally mounted as a drive output part in which the planet wheel (43) engages.

2. Intermediate drive according to Claim 1, characterised in that
for transfer of the rotational movement of the sun wheel (42) into the to and fro movement of vibrator rollers in the axial direction with variable stroke a slide block (23) is guided in a groove (22) of the sun wheel (42) and which can be adjusted and fixed by a screw (21) and that on the screw (21) via a bearing a rotating lever (20) is rotatably received, the movement of which can be transferred via coupling elements (24-29, 31-36) to the stub axle (70 to 72, 76) of the vibrator rollers (7, 9, 12, 15).

3. Intermediate drive according to Claim 1, characterised in that,
for transfer of the rotational movement of the sun wheel 42 into the pendulum movement of a vibrator roller, a cam disc is fixed to the front face of the circulating sun wheel (42) on which the roller of a roller lever connected with the roller axle rolls off.

## Revendications

1. Transmission intermédiaire pour transmettre un mouvement de rotation dans le mouvement de va-et-vient d'une pièce à entraîner montée à l'extérieur de la transmission, à relation de phases modifiable de la partie d'entraînement à la partie entraînée, en particulier un rouleau dans les unités d'encrage et/ou de mouillage de machines imprimantes offset, dans laquelle une roue planétaire se trouve sur un tourillon excentrique d'un arbre d'entraînement, tandis qu'une couronne dentée est agencée, de façon rotative, sur le tourillon coaxial de l'arbre d'entraînement, laquelle est réglable par l'intermédiaire d'une denture prévue sur le contour externe et d'une denture s'engrenant dans celle-ci d'un pignon ou analogue, qui se trouve sur un arbre de réglage monté rotatif dans le bâti de machine, qui peut être tourné et bloqué, manuellement ou de façon motorisée, de l'extérieur, pendant le fonctionnement de la machine, caractérisée en ce que,
sur la couronne dentée (44), se trouvent des perçages (61 à 63), à la distance a, autour de l'axe (56) de l'arbre d'entraînement (37), perçages qui sont décalés l'un par rapport à l'autre d'un même angle α, en ce que la roue planétaire (43) se trouve sur un épaulement étagé d'un disque (48), qui est monté rotatif sur le tourillon excentrique (40) de l'arbre d'entraînement (37), en ce que, sur le disque (48), se trouvent plusieurs rouleaux (50 à 52), à la distance a, autour du centre (49) du tourillon, qui, de même, sont décalés l'un par rapport à l'autre du même angle α, et roulent sur la surface interne dés perçages (61 à 63), en ce que, de plus, la distance des axes (64 à 66) des perçages (61 à 63) aux axes (53 à 55) des rouleaux (50 à 52) est identique à la distance e de l'axe (56) de l'arbre d'entraînement (37) au centre (49) du tourillon excentrique (40), et en ce que, de façon alignée par rapport à la couronne dentée (44), est montée rotative une roue solaire (42), munie d'une denture interne (47), en tant que pièce menée de la transmission, dans laquelle s'engrène la roue planétaire (43).

2. Transmission intermédiaire selon la revendication 1, caractérisée en ce que,
pour transmettre le mouvement de rotation de la roue solaire (42) dans le mouvement de va-et-vient de rouleaux de transfert en direction axiale à course variable, un coulisseau (23) est guidé par une vis (21), de façon réglable et fixable, dans une gorge (22) de la roue solaire (42), et en ce qu'un levier oscillant (20) est monté rotatif sur la vis (21) par l'intermédiaire d'un palier, levier dont le mouvement peut être transmis aux tourillons (70 à 72, 76) des rouleaux de transfert (7,9,12,15) par l'intermédiaire d'éléments de couplage (24-29, 31-36).

3. Transmission intermédiaire selon la revendication 1, caractérisée en ce que,
pour transmettre le mouvement de rotation de la roue solaire (42) dans le mouvement pendulaire d'un rouleau preneur, une came est fixée frontalement à la roue solaire rotative (42), came sur laquelle roule le galet d'un levier relié à l'axe du rouleau.
